# EUROPÄISCHE PATENTANMELDUNG

(11) **EP 0 771 758 A1**
(43) Veröffentlichungstag der Anmeldung: **07.05.1997**
(21) Anmeldenummer: 95890192.8
(22) Anmeldetag: 30.10.1995
(51) Int. Cl.: B67D 1/00

(54) **Misch- und Zapfanlage für kohlensäurehaltige oder stille Getränke**

(71) Anmelder: Preisenschuh, Helmut, 5151 Nussdorf am Haunsberg (AT)
(72) Erfinder: Preisenschuh, Helmut, 5151 Nussdorf am Haunsberg (AT); Schubert, Karl Heinz, Ing., 5061 Elsbethen (AT)
(74) Vertreter: Patentanwälte BARGER, PISO & PARTNER

(57) **Zusammenfassung**

Misch- und Zapfanlage für Getränke, die aus Konzentraten und Wasser nach einem Postmix-Dispensersystem bereitet werden, die eine Wasserzuführung (4), eine Kühleinrichtung (2) für das Wasser, einen Vorratsbehälter (9) für das Konzentrat, eine Mischkammer (8) für die Getränkekomponenten, eine mit einem Rechner in Wirkverbindung stehende und programmierbare Elektronikeinheit (12), mittels welcher die Zufuhr der Getränkekomponenten in die Mischkammer (8) gesteuert wird, und eine an die Mischkammer (8) anschließende Zapfe (18), sowie gegebenenfalls eine Reinigungseinrichtung umfaßt, wobei die Mischkammer (8) aus einem sich im wesentlichen horizontal erstreckenden rohrförmigen Körper (21) gebildet ist, dessen eines Ende mit einer Abdeckung (22) versehen ist, in die zumindest einer der Eingänge (23, 24) für die Getränkekomponeneten mündet, und dessen anderes Ende mit einer Platte (25) verschlossen ist, in der der Produktausgang (26) angeordnet ist, und daß im rohrförmigen Körper (21) hintereinander, unterschiedliche Abstände voneinander aufweisende, Kammern bildende Trennwände (28) angeordnet sind, welche Kammern durch Ausnehmungen oder Öffnungen in den Trennwänden (28) miteinander verbunden sind.

## Beschreibung

Die Erfindung betrifft eine Misch- und Zapfanlage für kohlensäurehaltige oder stille Getränke, die aus Konzentraten und gegebenenfalls karbonisiertem Wasser nach einem Postmix-Dispensersystem bereitet werden, die eine Wasserszuführung, eine gegebenenfalls mit einer Karbonatisiereinrichtung kombinierte Kühleinrichtung für das Wasser, einen Vorratsbehälter für das Konzentrat, eine Mischkammer für die Getränkekomponenten, welche Mischkammer aus einem rohrförmigen Körper gebildet ist und mehrere, durch Trennwände gebildete Räume aufweist, wobei die Trennwände Ausnehmungen aufweisen, die die einzelnen Räume verbinden, eine mit einem Rechner in Wirkverbindung stehende und programmierbare Elektronikeinheit, mittels welcher die Zufuhr der Getränkekomponenten in die Mischkammer gesteuert wird, und eine an die Mischkammer anschließende Zapfe, sowie gegebenenfalls eine Reinigungseinrichtung umfaßt.

Üblicherweise wird Sirup und (Soda)wasser in einem sogenannten Postmixkopf zur Herstellung eines Getränkes zusammengeführt. Dies geschieht am Ende einer Herstellungsprozeßkette und zwar praktisch erst im Glas oder Becher.

Die US-PS 4 907 725 offenbart eine Vorrichtung und ein Verfahren zur Herstellung von Postmixgetränken unter Verwendung einer Mischkammer, die im Bereich eines Ausflußkanals angeordnet ist, der zugleich als Mischdüse ausgeformt ist. Dabei erfolgt das Vermischen der die Getränkebestandteile bildenden Flüssigkeiten unterschiedlicher Viskosität durch innige Verwirbelung beim Durchfließen der als rohrförmiger Körper ausgebildeten, sich vertikal erstreckenden Mischkammer, in der horizontale Prallbleche angebracht sind, die zusätzlich gegeneinander versetzt liegende Durchlässe aufweisen. Diese Vorrichtung eignet sich in ertser Linie zum Vermischen von Fruchtsirupen, die auch gröbere Fruchtteile enthalten können, mit stillem Wasser, nicht sosehr jedoch zur Herstellung kohlensäurehaltiger Postmixgetränke. Beim Durchströmen der solcherart angeordneten und ausgebildeten Mischkammer würde nämlich ein wesentlicher Teil der Kohlensäure aus dem zuvor karbonatisierten Wasser wieder freigesetzt werden.

Die AT-PS 342 450 offenbart eine Einrichtung zur automatischen Zubereitung von Getränken, wobei Wasser mit anderen pulverförmigen Getränkebestandteilen unter Verwendung einer Ultraschallvorrichtung als mechanische Mischhilfe vermischt wird. Dies geschieht dadurch, daß eine Sonotrode direkt in das als Becher ausgebildete Trinkgefäß eintaucht und so unmittelbar mit den zu vermischenden Medien - stilles Wasser und pulverförmige Getränkegrundstoffe - in Berührung kommt, die dabei gründlich miteinander vermischt werden, wobei der Ultraschall auch eine Selbstreinigung der Sonotrode bewirkt. Diese bekannte mischkammerlose Anordnung eignet sich ausschließlich für das Vermischen von stillem Wasser und pulverförmigen Substanzen.

Die DD-PS 210 013 bezieht sich auf eine Postmixvorrichtung zur Herstellung von Getränken, wobei die Zusammenführung unterschiedlicher Flüssigkeiten in einem Ausflußventil dergestalt geschieht, daß sie noch im Druckbereich während Durchflusses vermengt werden. Diese bekannte Vorrichtung dient insbesondere zur Hertsellung von gemischten Erfrischungsgetränken aus kohlensäurehaltigem Trinkwasser und Sirup, wobei in nicht näher definierter Weise auch die Möglichkeit angedeutet wird, zur Verbesserung der Wasserqualität oder zur Vernichtung von Krankheitserregern konzentrierte Zusätze in Form von Patronen zuzugeben.

Auch wenn die Zusammenführung der Getränkekomponenten im Durchlauf durch den Postmixkopf beginnt, so mischen sich die einzelnen Komponenten nur unvollständig, was zu Schlierenbildung führt, die dann im Glas sichtbar wird. Andere Systeme bringen zwar eine Mischung auch in vorgelagerten Kammern zustande und mischen so unter Druck, daß jedoch dann noch ein Kompensator nachgeschaltet werden muß.

Aufgabe der Erfindung ist die Schaffung einer Misch- und Zapfanlage für Getränke der eingangs genannten Art, die eine ausreichende und genau aufeinander abgestimmte Mischung der Getränkekomponenten und damit eine gleichbleibende Qualität des Getränkes bei möglichst wartungsfreiem und vorzugsweise nicht durch aufwendige Reinigungsarbeiten belastetem Betrieb gewährleistet. Zudem soll die Misch- und Zapfanlage einen möglichst konstruktiv einfachen und platzsparenden Aufbau haben.

Diese Aufgabe wird erfindungsgemäß dadurch gelöst, daß der rohrförmige Körper der Mischkammer sich im wesentlichen horizontal erstreckt, dessen eines Ende mit einer Abdeckung versehen ist, in die zumindest einer der Eingänge für die Getränkekomponenten mündet, und dessen anderes Ende mit einer Platte verschlossen ist, in der der Produktausgang angeordnet ist, und daß die im rohrförmigen Körper der Mischkammer hintereinander angeordneten, die einzelnen Räume dazwischen bildenden Trennwände unterschiedliche Abstände voneinander aufweisen.
Speziell bei Anordnung der Trennwände in unterschiedlichen Abständen voneinander ebenso wie bei Ausbildung der Ausnehmungen und Bohrungen in unterschiedlichen Größen bewegt sich der Flüssigkeitsstrom in Turbulenzen durch die Mischkammer, wodurch eine bestmögliche Vermischung von eindosierten Medien mit dem durchfließenden Wasser erzielt wird.

Der Vorteil dieser in der Misch- und Zapfanlage eingesetzten Mischkammer liegt darin, daß sie tatsächlich in der Praxis in konstruktiver Hinsicht sehr einfach aufgebaut sein kann und daher einfach herzustellen ist. Dabei ist vorliegendenfalls die Mischstrecke und Kompensationsstrecke in einem Bauteil zusammengefaßt. Überdies ist eine vorzügliche Mischung der in Abhängigkeit von der Steuerung durch die mit einem Rechner in Wirkverbindung stehende und programmierte Elektronikeinheit zugeführten Getränkekomponenten gewährleistet. Außerdem läßt der unkomplizierte Aufbau der Mischkammer eine leichte Reinigung zu, so daß auch in dieser Hinsicht ein zufriedenstellender Betrieb der Anlage und der laufende Erhalt eines qualitativ einwandfreien Getränkes erreicht wird. Gegenüber den herkömmlichen Ausführungsformen von Misch- und Zapfanlagen wird jedoch nicht nur ein zusätzlicher Bauteil eingespart, sondern die Anordnung und Ausbildung der einzelnen Konstruktionsteile macht auch auf besonders günstige Weise speziell auch im Hinblick auf die Rohrform der Mischkammer eine wirksame Reinigung der Misch- und Zapfanlage möglich.

Dabei werden in bekannter Weise durch die im rohrförmigen Körper der Mischkammer angeordneten Trennwände Räume gebildet, die jeweils durch in Querschnittsrichtung gesehen gegenüberliegend angeordnete Ausnehmungen miteinander in Verbindung stehen, so daß die Flüssigkeit die Mischkammer annähernd zick-zackförmig durchströmt.

Die Erfindung besteht ferner darin, daß die Mischkammer in drei Zonen unterteilt ist, eine Mischzone zum Vermischen der Getränkekomponenten, eine daran anschließende Kompensationszone und darauffolgend eine Beruhigungszone, wobei in der Kompensationszone die Trennwände einen engeren Abstand voneinder aufweisen als in den beiden anderen Zonen.

In der Kompensationszone wird die unter Druck stehende und eventuell mit CO₂ beufschlagte Flüssigkeit in ihrer Fließgeschwindigkeit gebremst, so daß ein ruhiger Abfluß des Zapfproduktes erreicht wird.

Erfindungsgemäß sind die eingangsseitig angeordnete als Platte ausgebildete Abdeckung und die ausgangseitig angeordnete Verschlußplatte der Mischkammer lösbar mit dieser verbunden, wodurch erforderlichenfalls auch eine gute Zugänglichkeit in das Mischkammerinnere ermöglicht wird.

Um von vorneherein gute Mischungsverhältnisse zu schaffen, sind erfindungsgemäß die Eingangsleitungen der Getränkekomponenten an der Mischkammer dezentral angeordnet. Dies wird erfindungsgemäß noch dadurch verbessert, daß die Eingangsleitung für das Konzentrat eingangsseitig im rohrförmigen Körper der Mischkammer mündet und daß am rohrförmigen Körper der Mischkammer eingangsseitig ein rohrförmiger, vorzugsweise trichterförmiger Fortsatz angeordnet ist, in den die Eingangsleitung für das Wasser mündet und dessen äußeres offenes Ende mit einer Membran verschlossen ist. Dabei werden überdies noch besonders einfache und wirksame Voraussetzungen für eine Reinigung der Mischkammer geschaffen.

In dieser Hinsicht ist es erfindungsgemäß auch vorteilhaft, wenn die Mischkammer gegenüber den sie umgebenden Teilen elastich gelagert ist. Zu diesem Zweck sind erfindungsgemäß am Außenumfang der Mischkammer elastische Ringe, vorzugsweise aus Gummi oder Kunststoff, angeordnet.

Nach einem weiteren Merkmal der Erfindung ist die Mischkammer von einem Kühlblock ummantelt, in welchem Fall zwischen dem Kühlblock und der Mischkammer elastisches Material angeordnet ist.

Ein Merkmal der Erfindung besteht weiters darin, daß die an sich bekannte Reinigungseinrichtung an die Mischkammer angeschlossen ist, die elastisch gelagert ist, so daß sie für den Fall der Reinigung mittels Beschallung frei schwingen kann. Dabei übertragen sich einerseits die Schwingungen nicht auf die übrigen Teile der Misch- und Zapfanlage und anderseits wird dadurch eine energiesparende Reinigung ermöglicht.

Es ist nun auch ein Merkmal der Erfindung, daß die Reinigungseinrichtung einen eine als rein schwingende Frequenz vorliegende Schallwelle erzeugenden an sich bekannten Schallgeber umfaßt, der die gegebenenfalls von einer Spülflüssigkeit durchströmten Mischkammer in Schwingungen versetzt.

Die Reinigung der Misch- und Zapfanlage mittels Schallwellen (gewissermaßen als mechanischer Reinigungsvorgang) ist praktisch nur möglich, wenn die Form und der Einbau an diese Art der Anwendung angepaßt ist. In dieser Hinsicht erweist sich die Rohrform als besonders günstig in der Anwendung. Weiters erweist es sich als besonders günstig, die zu beschallenden Flächen möglichst klein zu halten und auf den wirklich notwendigen Bereich der Reinigung zu begrenzen. Daher ist eine elastische Abgrenzung der zu beschallenden bzw. zu reinigenden Teile gegenüber den umgebenden Bauteilen notwendig. Schließlich kann die Schallwelle nur dann wirksam werden, wenn diese als rein schwingende Frequenz vorliegt. Eine solche reine Frequenz baut sich aber in der zu beschallenden Masse nur auf, wenn diese durch langsames Hochfahren der Schwingungen erfolgt. So wie man ein Schwungrad nicht sofort mit voller Leistung anfahren lassen kann, sondern mit langsamem Drehmoment beginnt, um zuletzt die volle Geschwindigkeit zu erreichen, muß die zu beschallende Masse erst langsam an die gewünschte Schwingung herangeführt werden. Dies geschieht, indem man mit niederen Frequenzen in der Beschallung beginnt und (von der Masse abhängig) langsam die Schwingungszahl erhöht, bis die gewünschte Frequenz erreicht ist. Dies kann gegebenenfalls bis in den Ultraschallbereich führen. Wichtig ist jedenfalls, daß die Masse gleichmäßig schwingt, da es ansonsten zu Interferenzen kommt, die wiederum zu Unregelmäßigkeiten in der Schwingungsebene führen. Dadurch wird aber der mechanische Effekt der Beschallung praktisch wirkungslos. Mit dem speziell entwickelten rohrförmigen Körper der Mischkammer und dem langsamen Frequenzaufbau sind die vorstehend aufgezeigten Probleme praktisch gelöst und eine Reinigung mittels Schallwellen, bis in den Ultraschallbereich gehend, ist möglich.

Erfindungsgemäß ist dabei vorgesehen, daß an dem rohrförmigen Körper der Mischkammer eine Manschette angelegt ist, die über eine Welle mit dem Schallgeber verbunden ist oder daß die Membran unter Zwischenschaltung von elastischem Material, vorzugsweise Gummipolster oder -ring, am äußeren offenen Ende des Fortsatzes befestigt ist und daß die Membran mit einem an ihrer Außenseite angeordneten Schallgeber, vorzugsweise ein Piezoelement, in Wirkverbindung steht.

Die Erfindung besteht schließlich darin, daß die an die Mischkammer angeschlossene Reinigungseinrichtung eine mit einer sauerstoffaktiven Substanz, vorzugsweise Natriumperborat, beaufschlagte Heißwasserzuleitung umfaßt, die über ein Wechselventil an die Wassereingangsleitung der Mischkammer angeschlossen ist.

Die Erfindung wird anhand der Zeichnug näher veranschaulicht, worin Fig. 1 eine schematische Ansicht einer erfindungsgemäßen Misch- und Zapfanlage, Fig. 2 eine Querschnittsansicht einer in der erfindungsgemäßen Misch- und Zapfanlage eingesetzten Mischkammer, Fig. 3 eine Schnittansicht entlang der Linie III - III der Mischkammer gemäß Fig. 2, Fig. 4 eine Ansicht des linken Endes der Mischkammer gemäß Fig. 2, Fig. 5 eine schematische Darstellung einer weiteren Ausführungsform der in der erfindungsgemäßen Misch- und Zapfanlage eingesetzten Mischkammer und Fig. 6 eine andere Ausführungsform der Mischkammer gemäß Fig. 5 zeigen.

Von einer Wasseraufbereitung 1 wird ein Karbonator-Kühlsystem 2, an das eine Kohlensäurequelle 3 angeschlossen ist, mit aufbereitetem Trinkwasser versorgt. Das im Karbonator-Kühlsystem 2 karbonatisierte Wasser wird durch eine Eingangsleitung 4, in der ein Wechselventil 5 und ein Magnetventil 6 angeordnet ist, einer Mischkammer 8 zugeführt.

Aus einem Vorratsbehälter 9 gelangt das Konzentrat, vorliegendenfalls Limonadensirup über eine Dosierpumpe 10 und entsprechende Eingangsleitung 11 ebenfalls in die Mischkammer 8. Die Dosierpumpe 10 erhält ihre Schaltimpulse von einer rechnergestützten Elektronikeinheit 12. Diese wird durch einen Durchlaufmesser 13 gesteuert. Das Mischungsverhältnis der Getränkekomponenten, vorliegendenfalls Limonadensirup und karbonatisiertes Wasser, wird mittels einer Chipkarte 14, die von einer Lesestation 15 gelesen wird, dem Rechner in der Elektronikeinheit 12 einprogrammiert. Die Freigabe einer Zapfportion erfolgt durch Münzeinwurf in ein Münzsystem 16.

Über einen Drehteller 17 wird der Zapfe 18 ein Trinkgefäß 19 zugeführt und ein Ventil 20 öffnet sich, um die Getränkeportion abzugeben. Die Größe der Portion kann in der Elektronikeinheit 12 frei programmiert werden. Die Gesamtmenge der Zapfware ergibt sich aus dem Mischungsverhältnis: Ist die einprogrammierte Menge erreicht, schaltet der Rechner die Misch- und Dosierpumpe 10 ab und die hieraus resultierende Sperre der Zapfe 18 wird erst wieder aufgehoben, wenn eine neuerliche Freigabe durch eine Chipkarte 14 erfolgt.

Daraufhin werden über die Eingangsleitung 11 der Sirup und über die Eingangsleitung 4 das karbonatisierte Wasser der Mischkammer 8 zugeführt. Gemäß Fig. 2 besteht die Mischkammer 8 aus einem rohrförmigen Körper 21, der an einem Ende mit einer Abdeckplatte 22, die mit einem Eingang 23, in den die Eingangsleitung 11 für den Sirup mündet, und einem Eingang 24, in den die Eingangsleitung 4 für das Wasser mündet, versehen ist. Das andere Ende des rohrförmigen Körpers 21 ist mit einer Verschlußplatte 25 verschlossen, die einen Ausgang 26 aufweist, von dem eine mit dem Ventil 20 versehene Ausgangsleitung 27 zur Zapfe 18 führt. Gemäß Fig. 4 sind die Eingänge 23 und 24 dezentral in der Abdeckplatte 22 angeordnet. Vorzugsweise ist die Abdeckplatte 22 ebenso wie die Verschlußplatte 25 lösbar am rohrförmigen Körper 21 befestigt.

Im rohrförmigen Körper 21 der Mischkammer 8 sind Trennwände 28 angeordnet, wobei jeweils eine gegenüber der benachbarten anderen Trennwand diametral im rohrförmigen Körper 21 gegenüberliegend einen Abstand 29 zur Wand des rohrförmigen Körpers 21 freiläßt. Die Trennwände 28 sind hintereinander in unterschiedlichen Abständen voneinander im rohrförmigen Körper 21 der Mischkammer 8 angeordnet, wobei zwischen den Trennwänden 28 Kammern gebildet werden, die jeweils miteinander in Verbindung stehen. Die Mischkammer 8 ist dabei in drei Zonen unterteilt, eine Mischzone 30 zum Vermischen der Getränkekomponenten, eine daran anschließende Kompensationszone 31 und darauffolgend eine Beruhigungszone 32, wobei in der Kompensationszone 31 die Trennwände 28 einen engeren Abstand voneinder aufweisen als in den beiden anderen Zonen 30, 32. Gemäß Fig. 3 sind die Trennwände 28 kreisförmig, wobei jeweils ein Kreissegment abgeschnitten ist, so daß die Trennwand einen Abstand 29 zur Wand des rohrförmigen Körpers 21 aufweist.

Die Mischkammer 8 ist so ausgestaltet, daß die zugeführten Getränkekomponenten (Wasser und Sirup) zunächst in der Mischzone 30 vermischt werden. Anschließend wird durch eine Verengung der Trennwände 28 in der Kompensationszone 31 der Fließstrom abgebremst, der beim Durchfließen der anschließenden Beruhigungszone 32, in der die Trennwände 28 wieder einen größeren Abstand als in der Kompensationszone 31, nämlich einen etwa dem in der Mischzone 30 entsprechenden Abstand voneinander haben, beruhigt wird, so daß sich ein ruhiger Zapfstrom ergibt. Der nunmehr kompensierte und beruhigte Zapfstrom verläßt die Mischkammer 8 durch die Ausgangsleitung 27 und über das darin angeordnete Ventil 20, zur Zapfe 18, von der das Getränk in das vom Drehteller 17 bereitgestellte Trinkgefäß 19 fließt.

Die Mischkammer ist von einem Kühlblock 33 ummantelt, in dem kaltes Wasser durch Kanäle fließt. Dieser Kühlblock 33 ist von der Mischkammer 8 mittels elastischer Ringe 34, z.B. aus Gummi, so abgegrenzt, daß die Mischkammer frei schwingen kann. Über eine Manschette 35, die über eine Welle 36 mit einem Schallgeber 37, verbunden ist, kann so die ganze Mischkammer 8 in Schwingungen versetzt werden (Fig. 5). Dabei wird die Frequenz so gewählt, daß sie anfangs in einem niederen Bereich liegt und langsam gegebenenfalls bis in den Ultraschallbereich hochgefahren wird. So kann insbesondere die gesamte Mischkammereinheit dadurch sehr wirksam einer Reinigungsprozedur unterzogen werden, indem der Schallgeber 37 eingeschaltet ist, während ein Wasserstrom die Mischeinheit durch-strömt. Mittels der Schwingungen und des durchfließenden Wasserstromes werden alle eingetragenen oder entstandenen Verunreinigungen zum Ausstoß gebracht.

Wie in Fig. 6 dargestellt, ist am rohrförmigen Körper 21 der Mischkammer 8, an deren Außenumfang elastische Ringe 34 angeordnet sind, eingangsseitig ein rohrförmiger, vorzugsweise trichterförmiger Fortsatz 38 angeordnet, in den die Eingangsleitung 4 für das Wasser mündet und dessen äußeres offenes Ende mit einer Membran 39 verschlossen ist. Die Membran 39 ist unter Zwischenschaltung von elastischem Material, vorzugsweise Gummipolster oder -ring 40, am äußeren offenen Ende des Fortsatzes 38 befestigt ist, die Membran 39 mit einem an ihrer Außenseite angeordneten Schallgeber 41, vorzugsweise ein Piezoelement, in Wirkverbindung steht. Dabei mündet die Eingangsleitung 11 für den Sirup eingangsseitig im rohrförmigen Körper 21 der Mischkammer 8.

Eine andere Möglichkeit der Reinigung der Mischkammereinheit besteht darin, daß eine Reinigungseinrichtung an die Mischkammer angeschlossen wird, mittels welcher die Mischkammer mit einem Desinfektionsmittel durchspült werden kann. Um die Verwendung von toxischen Substanzen zu vermeiden, ist es u.a. zweckmäßig, sauerstoffaktive Mittel einzusetzen. Eines dieser Mittel ist Natriumperborat. Dieses ist aber schwer wasserlöslich und entfaltet seine Wirksamkeit erst ab Temperaturen von 50° C. Um diese Substanz für die Reinhaltung von Misch- und Zapfanlagen einsetzen zu können, sind bestimmte Anordnungen notwendig. Von einem Wassereinlauf 42 gelangt Wasser in einen Durchlauferhitzer 43, um auf ca. 80° C erhitzt zu werden. Der so erwärmte Wasserstrom wird an einer eingeführten Kerze 44 aus gepreßtem Natriumperborat vorbeigeführt und löst im Vorbeifluß eine entsprechende Menge an NaBO₃ . H₂O₂ . 3(H₂O) auf. Zugleich bricht die Verbindung in der Hitze auf und es entsteht neben atomarem Sauerstoff eine schwache Borsäurelösung. Diese Lösung wird in den Wasserstrom geimpft, der über das Wechselventil 5 in die Wassereingangsleitung 4 fließt. Das so beladene karbonatisierte Wasser bleibt anschließend vorzugsweise mehrere Stunden in der Misch- und Zapfanlage und entfaltet auch in der anschließenden Getränkeleitung seine desinfizierende Wirkung. Vor Wiederbeginn der Zapftätigkeit spült man diese Lösung aus den Leitungen und der Mischkammer mittels karbonatisiertem Wasser aus, indem das Wechselventil 5 wieder umgeschaltet wird, so daß wieder nur karbonatisiertes Wasser vom Karbonator- Kühlsystem in die Wassereingangsleitung 4 fließen kann.

## Patentansprüche

1. Misch- und Zapfanlage für kohlensäurehaltige oder stille Getränke, die aus Konzentraten und gegebenenfalls karbonisiertem Wasser nach einem Postmix-Dispensersystem bereitet werden, die eine Wasserszuführung, eine gegebenenfalls mit einer Karbonatisiereinrichtung kombinierte Kühleinrichtung für das Wasser, einen Vorratsbehälter für das Konzentrat, eine Mischkammer für die Getränkekomponenten, welche Mischkammer aus einem rohrförmigen Körper gebildet ist und mehrere, durch Trennwände gebildete Räume aufweist, wobei die Trennwände Ausnehmungen aufweisen, die die einzelnen Räume verbinden, eine mit einem Rechner in Wirkverbindung stehende und programmierbare Elektronikeinheit, mittels welcher die Zufuhr der Getränkekomponenten in die Mischkammer gesteuert wird, und eine an die Mischkammer anschließende Zapfe, sowie gegebenenfalls eine Reinigungseinrichtung umfaßt, dadurch gekennzeichnet, daß der rohrförmige Körper (21) der Mischkammer (8) sich im wesentlichen horizontal erstreckt, dessen eines Ende mit einer Abdeckung (22) versehen ist, in die zumindest einer der Eingänge (23, 24) für die Getränkekomponenten mündet, und dessen anderes Ende mit einer Platte (25) verschlossen ist, in der der Produktausgang (26) angeordnet ist, und daß die im rohrförmigen Körper (21) der Mischkammer (8) hintereinander angeordneten, die einzelnen Räume dazwischen bildenden Trennwände (28) unterschiedliche Abstände voneinander aufweisen.

2. Misch- und Zapfanlage nach Anspruch 1, dadurch gekennzeichnet, daß die Mischkammer (8) in drei Zonen unterteilt ist, eine Mischzone (30) zum Vermischen der Getränkekomponenten, eine daran anschließende Kompensationszone (31) und darauffolgend eine Beruhigungszone (32), wobei in der Kompensationszone (31) die Trennwände (28) einen engeren Abstand voneinder aufweisen als in den beiden anderen Zonen (30, 32).

3. Misch- und Zapfanlage nach Anspruch 1 oder 2, dadurch gekennzeichnet, daß die eingangsseitig angeordnete als Platte (22) ausgebildete Abdeckung und die ausgangseitig angeordnete Verschlußplatte (25) der Mischkammer (8) lösbar mit dieser verbunden sind.

4. Misch- und Zapfanlage nach einem der Ansprüche 1 bis 3, dadurch gekennzeichnet, daß die Eingangsleitungen (4, 11) der Getränkekomponenten an der Mischkammer (8) dezentral angeordnet sind.

5. Misch- und Zapfanlage nach einem der Ansprüche 1 bis 4, dadurch gekennzeichnet, daß die Eingangsleitung (11) für das Konzentrat eingangsseitig im rohrförmigen Körper (21) der Mischkammer (8) mündet.

6. Misch- und Zapfanlage nach einem der Ansprüche 1, 2, 4 und 5, dadurch gekennzeichnet, daß am rohrförmigen Körper (21) der Mischkammer (8) eingangsseitig ein rohrförmiger, vorzugsweise trichterförmiger Fortsatz (38) angeordnet ist, in den die Eingangsleitung (4) für das Wasser mündet und dessen äußeres offenes Ende mit einer Membran (39) verschlossen ist.

7. Misch- und Zapfanlage nach einem der Ansprüche 1 bis 6, dadurch gekennzeichnet, daß die Mischkammer (8) gegenüber den sie umgebenden Teilen elastich gelagert ist.

8. Misch- und Zapfanlage nach Anspruch 7, dadurch gekennzeichnet, daß am Außenumfang der Mischkammer (8) elastische Ringe (34), vorzugsweise aus Gummi oder Kunststoff, angeordnet sind.

9. Misch- und Zapfanlage nach einem der Ansprüche 1 bis 8, dadurch gekennzeichnet, daß die Mischkammer (8) von einem Kühlblock (33) ummantelt ist.

10. Misch- und Zapfanlage nach einem der Ansprüche 1 bis 9, dadurch gekennzeichnet, daß an die Mischkammer (8) die an sich bekannte Reinigungseinrichtung angeschlossen ist.

11. Misch- und Zapfanlage nach Anspruch 10, dadurch gekennzeichnet, daß die Reinigungseinrichtung einen eine als rein schwingende Frequenz vorliegende Schallwelle erzeugenden an sich bekannten Schallgeber (37, 41) umfaßt, der die gegebenenfalls von einer Spülflüssigkeit durchströmte Mischkammer (8) in Schwingungen versetzt.

12. Misch- und Zapfanlage nach Anspruch 10 oder 11, dadurch gekennzeichnet, daß an der Mischkammer (8) eine Manschette (35) angelegt ist, die über eine Welle (36) mit der Schallgeber (37) verbunden ist.

13. Misch- und Zapfanlage nach einem der Ansprüche 6, 10 oder 11, dadurch gekennzeichnet, daß die Membran (35) unter Zwischenschaltung von elastischem Material, vorzugsweise Gummipolster oder -ring (40), am äußeren offenen Ende des Fortsatzes (38) befestigt ist und daß die Membran (35) mit einem an ihrer Außenseite angeordneten Schallgeber (41), vorzugsweise ein Piezoelement, in Wirkverbindung steht.

14. Misch- und Zapfanlage nach Anspruch 10, dadurch gekennzeichnet, daß die an die Mischkammer (8) angeschlossene Reinigungseinrichtung eine mit einer sauerstoffaktiven Substanz (44), vorzugsweise Natriumperborat, beaufschlagte Heißwasserzuleitung (42, 43) umfaßt, die über ein Wechselventil (5) an die Wassereingangsleitung (4) der Mischkammer (8) angeschlossen ist.
